# EUROPÄISCHE PATENTSCHRIFT

(11) **EP 0 354 631 B1**
(45) Veröffentlichungstag und Bekanntmachung des Hinweises auf die Patenterteilung: **24.06.1992**
(21) Anmeldenummer: 89250004.2
(22) Anmeldetag: 14.07.1989
(51) Int. Cl.: F24D 13/04, F24H 9/12

(54) **Anschlussgarnitur für Heizkörper mit Elektroheizelement**
Connection fitting for a radiator with an electric heating element
Garniture de raccord pour radiateur avec élément de chauffage électrique

(30) Priorität: 28.07.1988 DE 8809721 U
(43) Veröffentlichungstag der Anmeldung: 14.02.1990
(73) Patentinhaber: KERMI GmbH, D-8350 Plattling (DE)
(72) Erfinder: Heigl, Adolf, 8499 Trebersdorf (DE)
(74) Vertreter: Kaiser, Henning

(56) Entgegenhaltungen:
- BE-A- 466 364
- DE-B- 1 083 031

## Beschreibung

Die Erfindung betrifft eine Anschlußgarnitur für Heizkörper mit einem zusätzlichen Elektroheizelement.

Es ist gemäß BE-A-466 364 eine Anschlußgarnitur für Heizkörper bekannt, wobei zwischen den beiden Heizkörperanschlüssen ein mit einem Elektroheizelement ausgerüsteter zylindrischer Hohlkörper angeordnet ist, der über ein in ihn einmündendes Anschlußrohr mit der Vorlaufleitung der Heizungsanlage verbunden ist. Die bekannte Anschlußgarnitur ist aufwendig in Bezug auf den Platzbedarf, in ihrer Zusammensetzung und in der Montage, sie weist außerdem eine unbefriedigende Nutzung der Heizleistung des Elektroheizelementes auf.

Aufgabe der Erfindung ist es, eine Anschlußgarnitur für Heizkörper zu schaffen, die sich durch eine hohe Wirtschaftlichkeit auszeichnet.

Zur Lösung dieser Aufgabe wird vorgeschlagen, einen zwischen den beiden Heizkörperanschlüssen befindlichen, zur Aufnahme eines Elektroheizelementes ausgebildeten zylindrischen Hohlkörper, der über ein in ihn einmündendes Anschlußrohr mit der Vorlaufleitung der Heizungsanlage verbunden ist, erfindungsgemäß aus einem etwa senkrecht angeordneten mittleren Rohr zu gestalten, mit wenigstens an seinem unteren Ende angesetztem T-förmigen Abzweigstück, in dessen etwa senkrechten Abzweig in Verlängerung des mittleren Rohres ein Vierkantrohr mit einem unteren Anschluß an den Heizkörper und Durchlaßöffnungen eingesetzt ist, in das mittels eines Anschlußstückes und einer Muffe ein Elektroheizelement einsetzbar ist und in dessen etwa waagerechten Abzweig etwa rechtwinklig ein Anschlußrohr zur Verbindung der Anschlußgarnitur mit der Vorlaufleitung mündet und einem am oberen Ende des mittleren Rohres mittels eines eingesetzten oberen Rohrstückes mit einem oberen Vierkantrohr, das wenigstens eine Durchlaßöffnung für die Zuführung von Heizmittel aus dem Vorlauf und eine weitere für den oberen Anschluß an den Heizkörper aufweist.

Zweckmäßige Weiterbildungen der Erfindung sind in den Ansprüchen 2 bis 4 aufgeführt.

Der Erfindung zufolge wird an einem Heizkörper eine Anschlußgarnitur angebracht, die sowohl im oberen als auch im unteren Bereich mit dem Heizkörper verbunden ist und außerdem einen Anschluß an die Vorlaufleitung aufweist. Zwischen den beiden senkrecht übereinander liegenden Anschlüssen an den Heizkörper ist ein zylindrischer Hohlkörper vorgesehen, in den ein zusätzliches Elektroheizelement eingesetzt werden kann. Um sicherzustellen, daß bei Betrieb an der Zentralheizung aus der Vorlaufleitung kommendes Heizmedium in den oberen Heizkörperbereich einströmt, kann die Einführung des Vorlaufanschlusses in den zylindrischen Hohlkörper der Anschlußgarnitur über dem unteren Anschluß zum Heizkörper angeordnet sein und strömungsgünstig ausgebildet werden. Der obere Anschluß der Anschlußgarnitur an den Heizkörper kann, um auch bei nicht vollständig gefülltem Heizkörper einen sicheren Betrieb zu ermöglichen, unterhalb der obersten heizmediumführenden Kanäle des Heizkörpers angebracht sein, so daß die Zirkulation zwischen Anschlußgarnitur und Heizkörper auch erhalten bleibt, wenn die obersten Kanäle nicht mit Heizmedium gefüllt sind. In Verbindung mit einem zwischen der Vorlaufleitung und dem Anschluß der Anschlußgarnitur an die Vorlaufleitung eingesetzten Heizkörperventil kann bei geschlossenem Heizkörperventil mittels des elektrischen Zusatzheizelementes ausschließlich das im Heizkörper befindliche Heizmedium erwärmt werden.

Ein bevorzugtes Ausführungsbeispiel wird anhand der schematischen Darstellungen beschrieben.

Es zeigen
Figur 1 eine Anschlußgarnitur für Heizkörper mit Zusatzheizelement,
Figur 2 eine Anschlußgarnitur in symmetrischer Ausführung, die sowohl für links- als auch rechtsseitige Montage am Heizkörper geeignet ist.

In Fig. 1 ist an einem Heizkörper 1 eine Anschlußgarnitur 3 mit Anschlußöffnungen 2, 5 und einem Anschluß 34 an die Vorlaufleitung dargestellt. Die Anschlußgarnitur 3 ist im wesentlichen ein zylindrischer Hohlkörper, der aus einem ersten mittleren Rohr 31, einem darin eingeschraubten oberen Rohrstück 36 mit anschließendem Vierkant 37, einem in ein Anschlußstück eingeschraubten Stopfen 38, einem am unteren Ende des mittleren Rohres 31 eingeschraubten T-förmigen Abzweigstück 32 mit daran angesetztem Vierkant 37 und einer an einem Anschlußstück befestigten Muffe 33 zur Aufnahme eines Elektroheizelementes besteht. Die Vierkantrohre 37 weisen neben den Anschlußöffnungen 2, 5 zum Heizkörper weitere Durchlaßöffnungen 21, 22 auf sowie am unteren Vierkant 37 vorgesehene Durchlaßöffnungen 51, 52 für das nicht dargestellte elektrische Heizelement. Das Anschlußrohr 34 dient zur Verbindung der Anschlußgarnitur 3 mit einer Vorlaufleitung. Bei einem vor dem Anschlußrohr 34 angeschlossenen und abgesperrten Heizkörperventil strömt Heizmedium aus dem Heizkörper 1 durch die Anschlußöffnung 5 in die Anschlußgarnitur 3 ein, wird über das zusätzliche Elektroheizelement erwärmt und strömt aus der Anschlußgarnitur 3 durch die Anschlußöffnung 2 in den Heizkörper 1 zurück. Bei geöffnetem Heizkörperventil strömt aus dem Vorlauf durch das Anschlußrohr 34 Heizmedium in das Abzweigstück 32 und dann im wesentlichen aufgrund des strömungsgünstig gestalteten Querschnitts der Anschlußgarnitur 3 durch die Anschlußöffnung 2 in den Heizkörper 1.

Wird die Anschlußgarnitur zunächst ohne Heizelement eingebaut, so wird anstelle der das Einschrauben des Heizelements ermöglichenden Muffe 33 ein Verschlußstopfen verwendet.

In Fig. 2 ist eine erfindungsgemäße Anschlußgarnitur 4 in symmetrischer Bauweise dargestellt, die sowohl für die rechts- als auch linksseitige Montage des Heizkörpers 1 geeignet ist. Die schematische Darstellung zeigt die rechtsseitige Montage. Bei linksseitiger Montage wird der gesamte Heizkörper über Kopf gestürzt. Die symmetrisch aufgebaute Anschlußgarnitur 4 besteht aus einem mittleren Rohr 41 mit daran angesetzten T-förmigen Abzweigstücken 42, die in Verlängerung der Achse des mittleren Rohres 41 in Vierkantrohre 47 mit daran angesetzter oberer Abdeckkappe 48 und unterer Muffe 43 zur Aufnahme des Elektroheizelementes versehen ist. Die Anschlußrohre 44, 45 dienen zum Anschluß an eine Vorlaufleitung. Bei der rechtsseitigen Montage ist das obere Anschlußrohr 45 durch einen in der Zeichnung nicht dargestellten Stopfen verschlossen.

## Patentansprüche

1. Anschlußgarnitur für Heizkörper mit einem zwischen den beiden Heizkörperanschlüssen befindlichen, zur Aufnahme eines Elektroheizelementes ausgebildeten zylindrischen Hohlkörper, der über ein in ihn einmündendes Anschlußrohr mit der Vorlaufleitung der Heizungsanlage verbunden ist, dadurch gekennzeichnet, daß der zylindrische Hohlkörper (3, 4) aus einem etwa senkrecht angeordneten mittleren Rohr (31, 41) gestaltet ist, mit wenigstens an seinem unteren Ende angesetztem T-förmigen Abzweigstück (32, 42) in dessen etwa senkrechten Abzweig in Verlängerung des mittleren Rohres (31, 41) ein Vierkantrohr (37, 47) mit einem unteren Anschluß (5) an den Heizkörper (1) und Durchlaßöffnungen (51, 52) eingesetzt ist, in das mittels eines Anschlußstückes und einer Muffe (33, 43) ein Elektroheizelement einsetzbar ist und in dessen etwa waagerechten Abzweig etwa rechtwinklig ein Anschlußrohr (34, 44) zur Verbindung der Anschlußgarnitur mit der Vorlaufleitung mündet und einem am oberen Ende des mittleren Rohres (31) mittels eines eingesetzten oberen Rohrstückes (36) mit einem oberen Vierkantrohr (37), das wenigstens eine Durchlaßöffnung (21) für die Zuführung von Heizmittel aus dem Vorlauf und eine weitere für den oberen Anschluß (2) an den Heizkörper (1) aufweist.

2. Anschlußgarnitur nach Anspruch 1, dadurch gekennzeichnet, daß die Anschlußgarnitur für rechts- und linksseitige Montage symmetrisch gestaltet ist, indem an das obere Ende des mittleren Rohres (41) ein T-förmiges Abzweigstück (42) mit etwa rechtwinklig angebrachten oberen Anschlußrohr (45) eingesetzt ist und auf dem oberen Vierkantrohr (47) mit Durchlaßöffnungen (21, 22) und Anschluß (2) an den Heizkörper ein weiteres Anschlußstück mit einer Verschlußkappe (48) oder einer Muffe (43) für das Elektroheizelement vorgesehen ist.

3. Anschlußgarnitur nach Anspruch 2, dadurch gekennzeichnet, daß das obere Anschlußrohr (45) unterhalb des oberen Anschlusses (2) in den Hohlkörper (4) einmündet.

4. Anschlußgarnitur nach einem oder mehreren der Ansprüche 1 bis 3, dadurch gekennzeichnet, daß in den zylindrischen Hohlkörper (3, 4) ein stabförmiges Elektroheizelement eingesetzt ist.

## Claims

1. Connection fitting for radiators, having a cylindrical hollow body, which is situated between the two radiator connections and serves to accommodate an electric heating element, said hollow body being connected to the preliminary flow line of the heating system by means of a connecting pipe, which extends into said hollow body, characterised in that the cylindrical hollow body (3, 4) is formed from a substantially vertically extending central pipe (31, 41), having a T-shaped branch portion (32, 42) attached to at least its lower end, a square pipe (37, 47) being provided with a lower connection (5) for attachment to the radiator (1) and with through-apertures (51, 52) and being inserted into the substantially vertical branch of said branch portion as an extension of the central pipe (31, 41), an electric heating element being insertable into said square pipe by means of a connection-piece and a sleeve (33, 43), and a connecting pipe (34, 44) for connecting the connection fitting to the preliminary flow line extending substantially at right angles in the substantially horizontal branch of said heating element, and being attached, at the upper end of the central pipe (31), to an upper square pipe (37) by means of an inserted upper pipe portion (36), which pipe has at least one through-aperture (21) for supplying heating medium from the preliminary flow and an additional aperture for the upper connection (2) for attachment to the radiator (1).

2. Connection fitting according to claim 1, characterised in that the connection fitting for right and left assembly has a symmetrical configuration, while, at the upper end of the central pipe (41), a T-shaped branch portion (42) is inserted with an upper connecting pipe (45), which is attached substantially at right angles, and an additional connection-piece is provided with a locking cap (48) or a sleeve (43) for the electric heating element on the upper square pipe (47) having through-apertures (21, 22) and connection (2) for attachment to the radiator.

3. Connection fitting according to claim 2, characterised in that the upper connecting pipe (45) extends into the hollow body (4) beneath the upper connection (2).

4. Connection fitting according to one or more of claims 1 to 3, characterised in that a bar-shaped electric heating element is inserted into the cylindrical hollow body (3, 4).

## Revendications

1. Garniture de raccordement pour radiateur comportant un corps creux de configuration cylindrique situé entre les deux raccordements de radiateur et conçu pour recevoir un élément de chauffage électrique, qui est relié à la canalisation montante de l'installation de chauffage par l'intermédiaire d'un tube de raccordement débouchant dans ledit corps creux, caractérisée en ce que le corps creux cylindrique (3, 4) est formé à partir d'un tube central (31, 41) disposé approximativement à la verticale, qui comporte, rapportée au moins au niveau de son extrémité inférieure, une pièce d'embranchement en forme de T (32, 42) dans l'embranchement approximativement vertical de laquelle est inséré, dans le prolongement du tube central (31, 41), un tube carré (37, 47) comportant un raccordement inférieur (5) au radiateur (1) et des orifices de passage (51, 52), tube dans lequel l'élément de chauffage électrique peut être introduit, à l'aide d'une pièce de raccordement et d'un manchon (33, 43), et dans l'embranchement approximativement horizontal de laquelle débouche, sensiblement à angle droit, un tube de raccordement (34, 44) destiné à relier la garniture de raccordement à la canalisation montante, et qui comporte une pièce tubulaire supérieure (36) introduite au niveau de l'extrémité supérieure du tube central (31), pourvue d'un tube carré supérieur (37) possèdant un ou plusieurs orifices de passage (21) pour l'amenée d'agent de chauffage à partir de la canalisation montante, et un second orifice pour le raccordement supérieur (2) au radiateur (1), et pourvue d'un bouchon (38).

2. Garniture de raccordement selon la revendication 1, caractérisée en ce qu'elle a une forme symétrique en vue d'un montage à droite et à gauche, grâce au fait qu'une pièce d'embranchement en forme de T (42) est appliquée, avec un tube de raccordement supérieur (45) monté approximativement à angle droit, contre l'extrémité supérieure du tube central (41), et qu'il est prévu, sur le tube carré supérieur (47) comportant des orifices de passage (21, 22) et un raccordement (2) au radiateur, une seconde pièce de raccordement comportant un couvercle (48) ou un manchon (43) pour l'élément de chauffage électrique.

3. Garniture de raccordement selon la revendication 2, caractérisée en ce que le tube de raccordement supérieur (45) débouche dans le corps creux (4) au-dessous du raccordement supérieur (2).

4. Garniture de raccordement selon l'une au moins des revendications 1 à 3, caractérisée en ce qu'un élément de chauffage électrique en forme de barre est introduit dans le corps creux cylindrique (3, 4).
